# EUROPÄISCHE PATENTSCHRIFT

(11) **EP 1 283 761 B1**
(45) Veröffentlichungstag und Bekanntmachung des Hinweises auf die Patenterteilung: **01.10.2008**
(21) Anmeldenummer: 01943274.9
(22) Anmeldetag: 21.04.2001
(51) Int. Cl.: B24B 53/053, B24B 7/02

(54) **VERFAHREN ZUM SCHLEIFEN VON INSBESONDERE NICKEL ENTHALTENDEN METALLISCHEN WERKSTÜCKEN**
METHOD FOR GRINDING METALLIC WORKPIECES CONTAINING, IN PARTICULAR, NICKEL
PROCEDE POUR MEULER DES PIECES METALLIQUES CONTENANT NOTAMMENT DU NICKEL

(30) Priorität: 24.05.2000 DE 10025173
(43) Veröffentlichungstag der Anmeldung: 19.02.2003
(73) Patentinhaber: Tyrolit Schleifmittelwerke Swarovski KG, 6130 Schwaz (AT)
(72) Erfinder: SCHLECHTER, Robert, A-6020 Innsbruck (AT); PASKUDA, Andreas, 82205 Gilching (DE); KULMITZER, Harald, A-6263 Fügen (AT)
(74) Vertreter: Grundmann, Dirk
(86) Internationale Anmeldenummer: PCT/EP2001/004529
(87) Internationale Veröffentlichungsnummer: WO 2001/089766

(56) Entgegenhaltungen:
- GB-A- 2 343 133
- US-A- 4 182 082
- US-A- 4 475 321

## Beschreibung

Die Erfindung betrifft ein Verfahren zum Schleifen von insbesondere Nickel enthaltende metallische Werkstücke, wobei eine drehangetriebene Schleifscheibe von einem drehangetriebenen Abrichtrad während des Schleifens des Werkstückes durch stetige Zustellung des Abrichtrades kontinuierlich abgerichtet wird.

Derartige Verfahren werden im Stand der Technik als CD-Schleifen bezeichnet. Das kontinuierliche Abrichten des Schleifrades hat zur Folge, dass das Schleifrad ständig die exakte Form beibehält. Es hat aber den Nachteil eines hohen Schleifscheibenverbrauchs. Die Schleifleistung, das Zeitspanvolumen wird durch die Tischgeschwindigkeit bestimmt. Diese ist beim Stand der Technik so eingestellt, dass das Zeitspanvolumen unter 30 mm³/mms beträgt. Beim Stand der Technik beträgt die Zustellgeschwindigkeit des Abrichtrades weniger als 1 µm/Umdr. bezogen auf die Schleifscheibe. Die Schleifscheibenumdrehungsgeschwindigkeit, also die Schnittgeschwindigkeit beträgt maximal 30 m/s. Die Umdrehung des Abrichtrades beträgt etwa 80% der Schleifraddrehzahl und ist gleichlaufend zur Schleifscheibe.

Aus der US 4,475,321 A ist ein Verfahren zum Schleifen von insbesondere Nickel enthaltene metallischen Werkstücken bekannt, wobei eine drehangetriebene Schleifscheibe von einem drehangetriebenen Abrichtrad während des Schleifens des Werkstücks durch stetige Zustellung des Abrichtrades kontinuierlich abgerichtet wird.

Der Erfindung liegt die Aufgabe zugrunde, die Schleifleistung zu erhöhen.

Gelöst wird die Aufgabe durch die im Anspuch 1 angegebene Erfindung. Im Anspruch 1 ist vorgesehen, dass die Abrichtzustellgeschwindigkeit drastisch gesteigert ist auf einen Wert, der zwischen 1 und 2 µm/Umdr. liegt. Die Schleifscheibenumdrehungsgeschwindigkeit wird auf mindestens 45 m/s eingestellt. Der Vorschub (Tischgeschwindigkeit) kann bei diesen Parametern so eingestellt werden, dass das Zeitspanvolumen mindestens 90 mm³/mms beträgt. Überraschenderweise hat sich herausgestellt, dass eine starke Erhöhung der Abrichtzustellgeschwindigkeit und nur eine vergleichsweise moderate Erhöhung der Schleifscheibenumdrehungsgeschwindigkeit zu einer überproportionalen Steigerung des Zeitspanvolumens führt. Überraschenderweise hat sich auch herausgestellt, dass bei der Steigerung des Zeitspanvolumens durch Erhöhung der Tischgeschwindigkeit die auf den Tisch wirkenden Normalkräfte nahezu konstant bleiben und nicht mit ansteigen. Wird das Schleifrad aus einem hoch porösem Material gefertigt, welches beispielsweise ein Luftvolumen von 50% ausbildet, so lassen sich die Ergebnisse noch verbessern. Die Schnittgeschwindigkeit lässt sich auf 60 m/s heraufsetzen. Dann lassen sich die Zeitspanvolumina von mehr als 100 mm³/mms erreichen, die sogar für langspanende Nickellegierungen. Der Anspruch 3 verlangt dementsprechend eine Schleifscheibenumdrehungsgeschwindigkeit von mehr als 50 m/s bevorzugt mehr als 60 m/s und einen Vorschub, der einen Zeitspanvolumen von mehr als 100 mm³/mms bzw. 150 mm³/mms entspricht. Bei einer Schleifscheibenumdrehungsgeschwindigkeit von 80 m/s und einer Abrichtzustellgeschwindigkeit von 2 µm/Umdr. lassen sich Zeitspanvolumina von 300 mm³/mms erreichen. Die durch Erhöhung der Abrichtzustellgeschwindigkeit erreichte Steigerung des Zeitspanvolumens wird damit erklärt, dass die Erhöhung der Abrichtzustellung zu einer Erhöhung der Werkzeugschärfe führt. Dies wird auch für die kaum beobachtbare Steigerung der Normalkraft verantwortlich gemacht. Das Verfahren mit den erfindungsgemäßen Parametersätzen hat zwar zur Folge, dass die Schleifscheibe schneller abnutzt. Der Verbrauch der Schleifscheibe wird aber überraschenderweise durch das erhöhte Zeitspanvolumen ausgeglichen, so dass insgesamt die Schleifleistung erhöht ist. Die Eindringtiefe der mit ihrer Umfangsfläche arbeitenden Schleifscheibe beträgt bevorzugt 3 mm. Die Tischgeschwindigkeit kann Werte über 1,8 m/min erreichen. Der Schleifscheibenabtrag durch das Abrichten ist größer, als der Abrieb beim Schleifen.

Ausführungsbeispiele der Erfindung werden anhand beigefügter Figuren erläutert. Es zeigen:
- Fig. 1: in schematischer Darstellung die Vorrichtung zu Ausübung des erfindungsgemäßen Verfahrens und
- Fig. 2: Parametersätze, bei denen optimale Schleifergebnisse erzielt werden können.

Die Vorrichtung zum Schleifen des Werkstückes 1 besteht aus einer Schleifscheibe 2, die kontinuierlich drehangetrieben wird und mit einer Drehzahl betrieben wird, dass sie mit einer Schleifkontaktgeschwindigkeit vs am Werkstück 1 angreift. Die Drehrichtung ist mit dem Pfeil 2' bezeichnet.

Die Schleifscheibe 2 wird kontinuierlich von einem gleichlaufendem 3' Abrichtrad 3, welches in Richtung des Pfeiles 3" verlagerbar ist, abgerichtet. Das Abrichtrad dreht mit etwa 80 % der Schleifscheibendrehzahl. Zum Schleifen greift die Schleifscheibe 2 mit ihrer Umfangsfläche mit einer Tiefe ae in das Werkstück 1 ein, welches auf einem beweglichen Tisch 4 liegt, welcher in die mit Pfeil 4' gezeichnete Richtung mit der Tischgeschwindigkeit vt verlagert werden kann.

Die Schleifscheibe besteht aus einem porösen Material. 25 % des Volumens sind Korn, 15 % Volumens ist ein Binder, 50 % des Schleifscheibenvolumens ist Luft. Es handelt sich um eine poröse Schleifscheibe. Sie ist besonders für Nickellegierungen geeignet.

Um die zu höheren Zeitspanvolumina auftretenden großen Horizontalkräfte aufnehmen zu können, kann die Schleifscheibe eine besonders verstärkte, nicht dargestellte Nabe aufweisen. Besonders eignet sich hierzu eine Schleifscheibe gemäß der Österreichischen Patentanmeldung A 314/2000.

Bei den in Fig. 2 dargestellten Parametern handelt es sich um Betriebsparameter, bei denen die in Fig. 1 dargestellte Vorrichtung gute Schleifergebnisse liefert. Der erste Parametersatz entspricht dem Stand der Technik. Der zweite Parametersatz zeigt, wie eine geringfügige Steigerung der Schleifkontaktgeschwindigkeit und eine drastische Steigerung der Abtrichtzustellgeschwindigkeit vfrd zu einer zunächst etwa proportionalen Steigerung des Zeitspanvolumens führt.

Eine weitere Steigerung der Kontaktgeschwindigkeit vs auf 45 m/s führt bei einer nahezu lediglichen Verdoppelung der Schleifkontaktgeschwindigkeit zu einer mehr als Vervierfachung des Zeitspanvolumens gegenüber des Parametersatz des Standes der Technik.

Bei einer Kontaktgeschwindigkeit von 50 m/s ist bei einer Abrichtzustellgeschwindigkeit von 1,5 µm/Umdr. sogar ein Zeitspanvolumen von 150 mm³/mms möglich. Steigert man die Kontaktgeschwindigkeit auf 80 m/s so ist bei einer Abrichtzustellgeschwindigkeit von 2 µm/Umdr. sogar ein Zeitspanvolumen von 300 mm³/mms möglich.

Die in der Fig. 2 dargestellten Parametersätze wurden ermittelt, indem Schleifexperimente durchgeführt wurden, bei denen die Schnittgeschwindigkeit vs und die Zustellgeschwindigkeit vfrd des Abrichtrades konstant gehalten wurde und der Vorschub (Tischgeschwindigkeit) vt schrittweise erhöht wurde. Der in Fig. 2 dargestellte Wert für das Zeitspanvolumen entspricht dem Experiment mit dem höchsten Vorschub, bei dem ein genügend gutes Schleifergebnis erzielt wurde.

Alle offenbarten Merkmale der Erfindung sind (für sich) erfindungswesentlich.

## Patentansprüche

1. Verfahren zum Schleifen von insbesondere Nickel enthaltenden metallischen Werkstücken, wobei eine drehangetriebene Schleifscheibe (2) von einem drehangetriebenen Abrichtrad (3) während des Schleifens des Werkstückes (1) durch stetige Zustellung (vfrd) des Abrichtrades kontinuierlich abgerichtet wird, **dadurch gekennzeichnet, dass** bei einer Abrichtzustellgeschwindigkeit von 1 bis 2 µm pro Umdrehung der Schleifscheibe und einer Umfangsgeschwindigkeit der Schleifscheibe (vs) von mindestens 45 m/s der Vorschub (vt) so eingestellt wird, dass das Zeitspanvolumen mindestens 90 mm³/mms ist.

2. Verfahren nach Anspruch 1, **gekennzeichnet durch** ein hochporiges Schleifrad insbesondere mit einem 50%igen Luftvolumen.

3. Verfahren Anspruch 1 oder 2, **gekennzeichnet durch** eine Schleifscheibenumdrehungsgeschwindigkeit von mehr als 50 m/s bevorzugt mehr als 60 m/s und einem Vorschub, der einem Zeitspanvolumen von mehr als 100 mm³/mms bzw. mehr als 150 mm³/mms entspricht.

## Claims

1. A method for grinding metallic workpieces containing in particular nickel, in which a grinding wheel (2), which is driven in rotation, is continuously dressed by a dressing wheel (3), which is driven in rotation, during the grinding of the workpiece (1) by means of continuous infeed (vfrd) of the dressing wheel, **characterized in that**, at a dressing infeed rate of 1 to 2 µm per revolution of the grinding wheel and a circumferential speed of the grinding wheel (vs) of at least 45 m/s, the advance (vt) is set in such a way that the material-removal rate is at least 90 mm³/mms.

2. A method according to Claim 1, **characterized by** a highly porous grinding wheel, in particular comprising 50% by volume of air.

3. A method according to Claim 1 or 2, **characterized by** a grinding-wheel speed of revolution of more than 50 m/s, preferably more than 60 m/s, and an advance which corresponds to a material-removal rate of more than 100 mm³/mms or more than 150 mm³/mms.

## Revendications

1. Procédé de meulage de pièces métalliques, contenant en particulier du nickel, dans lequel une meule (2), entraînée en rotation, est dressée de manière continue par une roue de dressage (3), entraînée en rotation, pendant le meulage de la pièce (1) au moyen d'une avance continue (vfrd) de la roue de dressage, **caractérisé en ce que**, à une vitesse de mise en position de dressage de 1 à 2 µm par tour de la meule et une vitesse circonférentielle de la meule (vs) d'au moins 45 m/s, le mouvement d'avance (vt) est réglé de telle sorte que le taux d'enlèvement de copeaux est d'au moins 90 mm³/mm.s.

2. Procédé selon la revendication 1, **caractérisé par** une meule hautement poreuse, en particulier avec un volume d'air de 50%.

3. Procédé selon la revendication 1 ou 2, **caractérisé par** une vitesse de rotation de la meule de plus de 50 m/s, de préférence de plus de 60 m/s, et un mouvement d'avance, qui correspond à un taux d'enlèvement de copeaux de plus de 100 mm³/mm.s, respectivement de plus de 150 mm³/mm.s.
